# EUROPÄISCHE PATENTSCHRIFT

(11) **EP 1 634 019 B1**
(45) Veröffentlichungstag und Bekanntmachung des Hinweises auf die Patenterteilung: **01.08.2007**
(21) Anmeldenummer: 04736385.8
(22) Anmeldetag: 09.06.2004
(51) Int. Cl.: F23K 5/12, F24H 9/20

(54) **VERFAHREN UND VORRICHTUNG ZUR REDUZIERUNG DES DURCHSATZES EINES HEIZKESSEL BRENNERS**
METHOD AND DEVICE FOR REDUCING THE OIL DELIVERY RATE OF A HEATING FURNACE OIL BURNER
PROCEDE ET DISPOSITIF POUR REDUIRE LE DEBIT DE MAZOUT D'UN BRULEUR A MAZOUT D'UNE CHAUDIERE DE CHAUFFAGE

(30) Priorität: 11.06.2003 DE 20309020 U
(43) Veröffentlichungstag der Anmeldung: 15.03.2006
(73) Patentinhaber: Krämer, Thomas, 74740 Adelsheim (DE)
(72) Erfinder: Krämer, Thomas, 74740 Adelsheim (DE)
(74) Vertreter: Dabringhaus, Walter
(86) Internationale Anmeldenummer: PCT/EP2004/006193
(87) Internationale Veröffentlichungsnummer: WO 2004/109186

(56) Entgegenhaltungen:
- BE-A- 882 496
- CH-A- 327 647
- FR-A- 2 272 336
- GB-A- 1 545 510
- GB-A- 2 193 347
- US-A- 3 766 942
- US-A- 3 837 784
- US-A- 4 416 610
- US-A- 5 628 184

## Beschreibung

Die Erfindung richtet sich auf ein Verfahren und eine Vorrichtung zur Reduzierung des Öldurchsatzes eines Heizkessel-Ölbrenners, insbesondere im Teillastbereich, unter Einsatz einer Ölzufuhr zu dem Ölbrenner der im Oberbegriff des Anspruches 1 bzw. 3 angegebenen Gattung.

Ölbrenner und deren Regelungen gibt es in vielfacher Ausgestaltung, wobei eine Leistungsanpassung der Brenner in der Regel über Änderungen bzw. Ausgestaltungen der Einspritzventile erfolgt. Als Beispiel seien hier die DE-697 04 464-T2, DE-197 25 266-A1 oder DE-43 04 068-A1 genannt. Die elektronische Regelung einer Heizanlage wird, auch dies lediglich als Beispiel, in der DE-195 27 830-C2 beschrieben.

Zur Regelung von Ölbrennern ist es auch bekannt, dem Ölfluss Wasser zuzudosieren. Dies zeigen z.B. die GB-2 193 347-A, FR-2 272 336-A, GB-1 545 510-A oder die US-3 766 942-A sowie die BE-882 496-A. Ein Verfahren gemäß dem Oberbegriff von Anspruch 1 bzw. eine Vorrichtung gemäß dem Oberbegriff von Anspruch 3 ist insbesondere aus der GB 2193347-A bekannt.

Es hat sich gezeigt, dass die bekannten Wasserzudosierungen nicht immer zum gewünschten Erfolg, insbesondere im Teillastbereich, führen. Hier setzt die Erfindung an, deren Aufgabe darin besteht, insbesondere im Teillastbereich die Wirkungsweise eines derartigen Ölbrenners zu optimieren.

Mit einem Verfahren der eingangs bezeichneten Art wird diese Aufgabe gemäß der Erfindung dadurch gelöst, dass die Öldurchflussleitung mit einem Verjüngungsbereich ausgerüstet ist, wobei das Sekundärmedium über eine Injektionskanüle im Verjüngungsbereich oder in die verjüngte Öldurchflussleitung eindosiert wird.

Es hat sich auch gezeigt, dass die Zufuhr von Wasser mittels einer Injektionskanüle in dem der Brennerdüse zuzuführenden Ölstrom, insbesondere im Teillastbereich, zu optimalen Werten führt, nicht nur das Brennverhalten wird optimiert, auch die Abgasqualität wird deutlich im Sinne des Umweltschutzes verbessert, wobei das Wasser vom Ölstrom mitgerissen wird.

Um zu gewährleisten, dass der Brenner in jeder Situation nach Abschalten wieder zündet, ist dabei eine Steuerung vorgesehen, mit der gewährleistet wird, dass die Zufuhr des Sekundärmediums solange bei brennendem Ölbrenner gestoppt wird, bis die Zufuhrleitung von der Ölquelle bis zur Brennerdüse vollständig und ausschließlich mit Öl ohne Sekundärmedium gefüllt ist.

Die oben angegebene Aufgabe wird mit einer erfindungsgemäßen Vorrichtung dadurch gelöst, dass die Sekundärmedium-Zuführung im Verjüngungsbereich oder in der verjüngten Öldurchflussleitung vorgesehen ist.

Durch die sich verjüngende Ölzufuhrleitung wird in der erfindungsgemäßen Vorrichtung eine Art Anstauraum gebildet, der in die Ölzufuhrleitung geringeren Durchmessers übergeht, wobei vorgesehen ist, dass die Sekundärmediumzuführung nicht nur als Bohrung zu diesem sich verjüngenden Teil der Öldurchflussleitung ausgebildet ist, sondern als Injektionsnadel, deren Austrittsöffnung dem sich verjüngenden Bereich oder dem verjüngten Bereich der Öldurchflussleitung zugeordnet ist.

Wird die Sekundärzuführung mittels einer Injektionsnadel durchgeführt, lässt sich eine einfache Regelung der Zuflussmengen des Sekundärmediums, z.B. des einzudüsenden Wassers, dadurch erreichen, dass die Injektions-öffnung durch variables Eintauchen der Injektionsnadel in die Öldurchflussleitung veränderbar ist.

Um zu erreichen, dass keine Luft angesaugt wird, kann vorgesehen sein, dass der Sekundärmediumzuführung ein Schwimmkugelabsperrventil zur Verhinderung einer Luftansaugung bei fehlendem Sekundärmedium zugeordnet ist.

Schließlich zeichnet sich die Vorrichtung u.a. auch noch durch eine Regelungssteuerung zum Ausschalten der Sekundärmediumzuführung und Aufrechterhaltung einer Ölzufuhr zum Brenner vor dessen Abschaltung zur Sicherstellung der Füllung der Ölzufuhrleitung zum Brenner, ausschließlich mit Öl ohne Sekundärmedium, aus.

Weitere Vorteile der Erfindung ergeben sich aufgrund der nachfolgenden Beschreibung sowie anhand der Zeichnung. Diese zeigt in
- Fig. 1: eine vereinfachte schematische Darstellung eines Ölbrenners mit erfindungsgemäßer Sekundärmediumzufuhrarmatur,
- Fig. 2: eine Ausgestaltung der erfindungsgemäßen Vorrichtung im Detail in Seitenansicht,
- Fig. 3, 3a: je eine Ausschnittsvergrößerung der erfindungsgemäßen Vorrichtung im Schnitt in zwei Varianten,
- Fig. 4: ein Schwimmkugelabsperrventil im Schnitt,
- Fig. 4a: das Schwimmkugelabsperrventil in Aufsicht sowie in
- Fig. 5: ein Steuerungsflußdiagramm.

In Fig. 1 ist schematisch ein Ölbrenner 1 dargestellt mit einer vorgeschalteten Ölpumpe 2 in der Ölzufuhrleitung 3. Das Öl wird aus einem nicht dargestellten Ölreservoir über eine Leitung 4 der allgemein mit 5 bezeichneten Vorrichtung zugeführt, die mit einer Durchgangsbohrung, allgemein mit 6 bezeichnet, ausgerüstet ist, die sich im Querschnitt verringert, um so einen Stauraum, in Fig. 3 mit 7 bezeichnet, zu bilden. Im Bereich der mit 8 bezeichneten Verjüngung ist eine Sekundärmediumzufuhrleitung 9 vorgesehen, wobei das Sekundärmedium, z.B. Wasser, über ein Reservoir 10 der Zufuhrleitung 9 zugeführt wird unter Zwischenschaltung eines steuerbaren Ventiles 11.

In Fig. 2 sind Einzelheiten zur Vorrichtung 5 in Ansicht wiedergegeben, so zeigt diese Figur die Sekundärmediumzufuhrleitung mit Ventil 11 und einer Schwerkraftdosiereinrichtung, allgemein mit 12 bezeichnet, die auch über ein entsprechendes, in Fig. 4 im Schnitt wiedergegebenes Ventil 13 verfügt.

Eine der möglichen Einstellungen zur Zufuhr des Sekundärmediums zeigt dabei im Schnitt die Fig. 3. Dabei wird das Sekundärmedium über die Leitung 9 der Vorrichtung 5 (in der Figur) von unten zugeführt, in die entsprechende Ölleitung 3 taucht eine Kanüle 14 ein, wobei in die Kanüle, d.h. in deren Austrittsöffnung 15, von oben ein Regulierstift 16 eintaucht, der über ein Gewindeelement 17 und eine Schraubkappe 18 in seiner Eintauchtiefe in die Kanüle 14 verstellbar ist. Dabei verjüngt sich der Regulierstift zu seiner Spitze hin, dieser Bereich ist in Fig. 3 mit 16a bezeichnet, so daß die Austrittsöffnung 15 vergrößert und verkleinert werden kann.

In Fig. 3 ist dabei noch angedeutet, daß die Ölzustromleitung 3 mittels Einsteckhülsen, allgemein mit 19 bezeichnet, in ihrem Durchmesser den jeweiligen Brennerdaten anpaßbar ist. In Fig. 3a ist eine Abwandlung gezeigt mit einer Einsteckhülse 19a zur Anpassung der Querschnitte des Stauraumes 7 bzw. der Verjüngung 7a.

Das in Fig. 4 lediglich als Beispiel dargestellte Schwimmkugelventil ist der Sekundärmediumzufuhrleitung 9 zugeordnet und besteht aus einer Absperrkugel 20 in einem Ventilsitz 21, die im Regelfalle im Sekundärmedium schwimmt und sich an einem in Schwerkraftrichtung oberen Durchgangsgitter 22 anlegt und damit den Ventilsitz 21 freigibt. Sinkt der Flüssigkeitsspiegel entsprechend, sinkt auch die Schwimmkugel 20 ab und legt sich schließlich in den Ventilsitz 21 und sperrt die Sekundärmediumzufuhrleitung, in Fig. 4 mit 9' bezeichnet, ab, so daß keine Luft angesaugt werden kann.

In Fig. 5 ist ein Steuerungsdiagramm wiedergegeben, wobei es hier auf das mit 23 bezeichnete Verzögerungsschalterrelais ankommt, welches dafür sorgt, daß das mit 24 bezeichnete Magnetventil (MV) für das Sekundärmedium (H₂O) dann geschlossen wird, wenn die Steuerung das Abschalten des Brenners bewirkt, wobei durch die zeitliche Verzögerung der Ölzufuhr gewährleistet ist, daß die Ölzufuhr zum Brenner solange aufrechterhalten wird, bis sichergestellt ist, daß kein Sekundärmedium sich in der Zufuhrleitung zum Brenner befindet.

Natürlich ist das beschriebene Ausführungsbeispiel der Erfindung noch in vielfacher Hinsicht abzuändern, ohne den Grundgedanken zu verlassen. So kann insbesondere die Zufuhr des Sekundärmediums je nach Brennertemperatur bzw. je nach Abgaswerten elektronisch steuerbar sein u. dgl. mehr. Diese mögliche elektronische Steuerung ist in Fig. 2 gestrichelt angedeutet und mit dem Bezugszeichen 25 versehen.

## Patentansprüche

1. Verfahren zur Reduzierung des Öldurchsatzes eines Heizkessel-Ölbrenners, insbesondere im Teillastbereich, unter Einsatz einer Ölzufuhr, wobei über eine der Ölzufuhrleitung (3, 4) zugeordnete Dosierarmatur (5) dem Ölstrom ein Sekundärmedium, insbesondere Wasser, in Abhängigkeit der Brennerleistung zugeführt wird,
**dadurch gekennzeichnet,**
**dass** die Öldurchflussleitung mit einem Verjüngungsbereich (7a) ausgerüstet ist, wobei das Sekundärmedium über eine Injektionskanüle im Verjüngungsbereich oder in die verjüngte Öldurchflussleitung eindosiert wird.

2. Verfahren nach Anspruch 1,
**dadurch gekennzeichnet,**
**dass** die Zufuhr des Sekundärmediums solange bei brennendem Ölbrenner gestoppt wird, bis die Zufuhrleitung von der Ölquelle bis zur Brennerdüse vollständig und ausschließlich mit Öl ohne Sekundärmedium gefüllt ist.

3. Vorrichtung zur Reduzierung des Öldurchsatzes eines Heizkessel-Ölbrenners (1), insbesondere im Teillastbereich, unter Einsatz einer Ölzufuhr über eine mit einer Verjüngung versehenen Ölleitung zu einem Ölbrenner und einer Sekundärmedium-Zuführarmatur (5),
**dadurch gekennzeichnet,**
**dass** die Sekundärmedium-Zuführung im Verjüngungsbereich (7a) oder in der verjüngten Öldurchflussleitung (3, 4) vorgesehen ist.

4. Vorrichtung nach Anspruch 3,
**dadurch gekennzeichnet,**
**dass** die Sekundärmediumzuführung als Injektionsnadel (14) ausgebildet ist, deren Austrittsöffnung (15) dem verjüngten Bereich der Öldurchflussleitung zugeordnet ist.

5. Vorrichtung nach Anspruch 3 oder 4,
**dadurch gekennzeichnet,**
**dass** die Injektionsöffnung (15) für das Sekundärmedium durch variables Eintauchen in die Öldurchflussleitung und/oder durch variables Eintauchen eines Regulierstiftes (16) in die Injektionsöffnung (15) veränderbar ist.

6. Vorrichtung nach Anspruch 5,
**dadurch gekennzeichnet,**
**dass** der Sekundärmediumzuführung (9) ein Schwimmkugelabsperrventil (13) zur Verhinderung einer Luftansaugung bei fehlendem Sekundärmedium zugeordnet ist.

7. Vorrichtung nach Anspruch 3 oder einem der folgenden Ansprüche,
**gekennzeichnet durch**
eine Regelungssteuerung zum Ausschalten der Sekundärmediumzuführung und Aufrechterhaltung einer Ölzufuhr zum Brenner vor dessen Abschaltung zur Sicherstellung der Füllung der Ölzufuhrleitung (3) zum Brenner (1), ausschließlich mit Öl ohne Sekundärmedium.

## Claims

1. A method of reducing the oil throughput rate of a heating furnace oil burner, in particular in the part-load range, using an oil feed, wherein a secondary medium, in particular water, is added to the oil flow in dependence on the burner output by way of a metering fitment (5) associated with the oil feed line (3, 4),
**characterised in that**
the oil through-flow line is provided with a narrowing region (7a), wherein the secondary medium is meteredly introduced by way of an injection duct in the narrowing region or into the narrowed oil through-flow line.

2. A method according to claim 1 **characterised in that** the feed of the secondary medium is stopped when the oil burner is burning until the feed line from the oil source to the burner nozzle is filled completely and exclusively with oil without secondary medium.

3. Apparatus for reducing the oil throughput rate of a heating furnace oil burner (1), in particular in the part-load range, using an oil feed by way of an oil line provided with a narrowing to an oil burner and a secondary medium feed fitment (5),
**characterised in that** the secondary medium feed is provided in the narrowing region (7a) or in the narrowed oil through-flow line (3, 4).

4. Apparatus according to claim 3 **characterised in that** the secondary medium feed is in the form of an injection needle (14) whose outlet opening (15) is associated with the narrowed region of the oil through-flow line.

5. Apparatus according to claim 3 or claim 4 **characterised in that** the injection opening (15) for the secondary medium is variable by variable engagement into the oil through-flow line and/or by variable engagement of a regulating pin (16) into the injection opening (15).

6. Apparatus according to claim 5 **characterised in that** associated with the secondary medium feed (9) is a floating ball shut-off valve (13) for preventing air suction intake in the absence of secondary medium.

7. Apparatus according to claim 3 or one of the following claims
**characterised by**
a regulating control means for switching off the secondary medium feed and maintaining an oil feed to the burner prior to shutdown thereof to ensure filling of the oil feed line (3) to the burner (1) exclusively with oil without secondary medium.

## Revendications

1. Procédé pour réduire le débit de mazout d'un brûleur à mazout d'une chaudière de chauffage, en particulier dans la zone de charge partielle, en faisant appel à une amenée de mazout, dans laquelle, par le biais d'une robinetterie de dosage (5) affectée à la conduite d'amenée de mazout (3, 4), on amène au courant de mazout un agent secondaire, en particulier de l'eau, en fonction de la capacité des brûleurs,
**caractérisé en ce que**
la conduite de passage de mazout est équipée d'une zone d'amincissement (7a), de sorte que l'agent secondaire est introduit de façon dosée, par l'intermédiaire d'une canule d'injection, dans la zone de rétrécissement ou dans la conduite de débit de mazout rétrécie.

2. Procédé selon la revendication 1,
**caractérisé en ce que**
l'amenée de l'agent secondaire est stoppée lorsque le brûleur de mazout est en fonctionnement, jusqu'à ce que la conduite d'amenée soit remplie complètement depuis la source de mazout jusqu'à la tuyère de brûleur et exclusivement avec du mazout sans agent secondaire.

3. Dispositif pour réduire le débit de mazout d'un brûleur à mazout d'une chaudière de chauffage (1), en particulier dans la zone de charge partielle, en mettant en oeuvre une amenée de mazout par l'intermédiaire d'une conduite de mazout munie d'un rétrécissement vers un brûleur de mazout et une robinetterie d'amenée d'agent secondaire (5),
**caractérisé en ce que**
l'amenée d'agent secondaire est prévue dans la zone de rétrécissement (7a) ou dans la conduite de passage de mazout rétrécie (3, 4).

4. Dispositif selon la revendication 3,
**caractérisé en ce que**
l'amenée d'agent secondaire est constituée par une aiguille d'injection (14) dont l'ouverture de sortie (15) est adaptée à la zone rétrécie de la conduite de passage de mazout.

5. Dispositif selon la revendication 3 ou 4,
**caractérisé en ce que**
l'ouverture d'injection (15) pour l'agent secondaire est variable grâce à l'immersion variable dans la conduite de passage de mazout et/ou grâce à l'immersion variable d'une tige de régulation (16) dans l'ouverture d'injection (15).

6. Dispositif selon la revendication 5,
**caractérisé en ce que**
l'amenée d'agent secondaire (9) comporte une soupape d'arrêt à bille flottante (13) pour empêcher une aspiration d'air en cas de milieu secondaire faisant défaut.

7. Dispositif selon la revendication 3 ou l'une des revendications suivantes,
**caractérisé par**
une commande de régulation pour mettre hors service l'amenée d'agent secondaire et pour le maintien d'une amenée de mazout vers le brûleur avant sa coupure, pour assurer le remplissage de la conduite d'amenée de mazout (3) vers le brûleur (1), exclusivement avec du mazout sans agent secondaire.
